# EUROPÄISCHE PATENTSCHRIFT

(11) **EP 0 773 322 B1**
(45) Veröffentlichungstag und Bekanntmachung des Hinweises auf die Patenterteilung: **28.11.2001**
(21) Anmeldenummer: 96116838.2
(22) Anmeldetag: 19.10.1996
(51) Int. Cl.: E01B 1/00, E01B 19/00

(54) **Feste Fahrbahn für schienengebundenen Verkehr**
Ballast-free railway track structure
Superstructure sans ballast pour circulation sur rails

(30) Priorität: 08.11.1995 DE 19541491
(43) Veröffentlichungstag der Anmeldung: 14.05.1997
(73) Patentinhaber: Pfleiderer Infrastrukturtechnik GmbH & Co. KG, 92318 Neumarkt (DE)
(72) Erfinder:

(56) Entgegenhaltungen:
- EP-A- 0 621 370
- EP-A- 0 637 645
- DE-A- 2 324 213
- DE-A- 2 830 138
- US-A- 4 923 118

## Beschreibung

Die Erfindung betrifft eine Feste Fahrbahn für schienengebundenen Verkehr, wie sie im Oberbegriff des Anspruchs 1 beschrieben ist. Diese Fahrbahn weist einen Gleisrost auf, dessen Schwellen durch dübelartige Vorrichtungen vertikal beweglich, jedoch in Schwellenachse praktisch unverschiebbar auf der Tragplatte der Fahrbahn verankert sind.

Derartige Feste Fahrbahnen sind beispielsweise aus der EP 0 637 645 bekannt. Bei dieser Festen Fahrbahn wird ein Gleisrost aus Schienen und Schwellen auf einer Tragschicht verlegt, wobei zwischen Schwellen und Tragschicht eine nachgiebige Schicht verlegt ist, die punktuelle Ungleichmäßigkeiten zwischen der Oberfläche der Tragschicht und den Sohlflächen der Schwellen ausgleichen und aus derartigen Ungleichmäßigkeiten evtl. entstehende Spannungsspitzen abbauen soll. Diese Ausgleichsschicht hat keine definierten elastischen Eigenschaften und trägt nur in zu vernachlässigender Größenordnung zur vertikalen Einfederung des Gleisrostes bei. Horizontal wird der Gleisrost durch elastische Dübelelemente, wie sie aus der EP 0 637 645 bekannt sind, auf der Tragschicht fixiert.

Um die aus betriebs- und fahrtechnischen Gründen erforderliche elastisch gedämpfte Abfederung des Gleises, die bei herkömmlichen geschotterten Gleisen durch die Schotterung gegeben ist, auch bei Festen Fahrbahnen zu erreichen, werden die Schienen auf Festen Fahrbahnen durch ein Schienenbefestigungssystem gehalten, bei dem eine verhältnismäßig dicke elastisch nachgiebige Zwischenplatte unter dem Schienenfuß eingebaut ist. Diese Platte allein unter dem Schienenfuß verlegt würde sehr große Kippbewegungen der Schiene bei entsprechender Belastung zulassen, durch die die Betriebssicherheit beeinträchtigt werden könnte.

Um die Einfederungseigenschaften für die Schiene bei der weichen Schienenauflagerung des Gleises auf der Schwelle bei Festen Fahrbahnen in einer Größenordnung zu erreichen, wie sie bei Schotterbettung üblich ist, wurde eine Schienenbefestigung für Feste Fahrbahnen entwickelt, die den Schienenfuß über dem Auflager mit Hilfe einer Stahlplatte verbreitert (vgl. Ioarv 300 der Deutschen Bundesbahn). Dadurch werden beim Kippen der Schiene die Kantenpressungen auf der elastischen Zwischenplatte und die Einsenkung der Platte und damit die Schienenkippung entsprechend verringert. Diese Schienenbefestigung ist durch die erforderliche Stahlplatte, erheblich vergrößerte Winkelführungsplatten und eine vergrößerte Zwischenplatte sehr aufwendig und beeinträchtigt die Wirtschaftlichkeit der gesamten Konstruktion dieser Festen Fahrbahn.

Die Erfindung hat sich die Aufgabe gestellt, eine Feste Fahrbahn der oben beschriebenen Gattung so weiter zu entwickeln, daß die wirtschaftlichen Nachteile der bisher erforderlichen besonderen Schienenbefestigung entfallen. Die begrenzte Möglichkeit der Einfederung der Schiene auf der Schwelle bei der Standard-Schienenbefestigung soll durch die wirtschaftlichere Machbarkeit größerer Federwege mit Hilfe von unter der Schwelle angeordneten Federelementen erweitert werden.

Die Aufgabe wird gelöst durch eine Feste Fahrbahn, wie sie im kennzeichnenden Merkmal des Anspruchs 1 beschrieben ist. Ausgestaltungen der Erfindung geben die Ansprüche 2- 9 an.

Durch die erfindungsgemäße Lagerung des Gleisrostes wird eine sichere vertikale Einfederung des Gleises erreicht, die gegenüber der bisherigen Lösung mit Einfederung direkt unter dem Schienenfuß erhebliche Vorteile aufweist und wesentlich wirtschaftlicher ist. Die erfindungsgemäße Lösung ist jedoch nur möglich bei einer vertikal insgesamt elastischen oder frei beweglichen Lagerung der Schwelle auf der Tragschicht, wie sie beispielsweise bei der aus EP 0 637 645 bekannten Festen Fahrbahn bekannt ist, bei der auch die Verdübelung der Schwellen auf der Tragschicht vertikale Bewegungen der Schwelle relativ zur Tragschicht zuläßt.

Durch die Verlagerung der Feder vom Schienenfuß zur Schwellensohle wird die schwingende Masse um die Schwellenmasse vergrößert. Die Schwingung wird schneller gedämpft und die Lärmemission vermindert.

Durch punktförmige, unmittelbare Übertragung der vertikalen Gleislast aus der Schiene in die Tragschicht kann die Schwelle statisch mit geringeren Abmessungen und/oder geringerer Bewehrung bemessen werden.

Die vorgeschlagene Bauart einer Festen Fahrbahn ermöglicht eine einfache, höhengenaue Vormontage der Lager bereits im Schwellenwerk bei der Herstellung der Schwellen. Damit sinkt der Aufwand für den Höhenausgleich auf der Baustelle entsprechend.

Als Material für Lager aus Elastomereschaum würde sich z.B. Polyurethan eignen, für Lager aus Vollmaterial Chloroprene-Kautschuk. Die Lager können auch als Verbundelemente, z.B. Stahlplatten mit aufvulkanisiertem Gummi, wie im Brückenbau bei Verformungslagern üblich, ausgeführt werden. Die Lager müssen so eingestellt sein, daß sie unter einer bestimmten anzunehmenden Achslast eine Einsenkung von 1-1,5 mm erfahren. In dem für die Lagestabilität des Gleises geforderten Gesamtgewicht des direkt aufgelagerten Gleisrostes sind Schwellen mit den bisherigen Standardabmessungen und einem Mindestgewicht von 350 kg/Schwelle erforderlich. Bei Verwendung geeigneter, auf den Schwellen aufgelagerter Schallschutzelemente, wie sie zum Lärmschutz bei Hochleistungsstrecken der Bahn ohnehin gefordert werden und beispielsweise in den unveröffentlichten DE 195 17 384.8 , DE 195 29 754.7, DE 195 35 880.5 und DE 195 37 621.8 beschrieben sind, kann bei abgemindertem Schwellengewicht als Folge einer günstigeren, direkten Lastabtragung bei der erfindungsgemäßen Festen Fahrbahn durch Heranziehung des Gewichts der Schallschutzelemente die Gewichtsminderung der Schwellen ausgeglichen werden.

Um die Kippneigung der Schwellen beim Angriff von Kräften in Schienenrichtung, z.B. beim Sonderlastfall "Schienenbruch", zu verringern, kann die Steifigkeit der Lager unter den Schwellen in Schienenrichtung zu den Schwellenrändern hin vergrößert werden. Die Rückstellmomente werden dadurch wegen der größeren inneren Hebelarme (größere Kernweiten der Lagerquerschnitte) erhöht. Werden im Extremfall der Steifigkeitverteilung geteilte Lagerstreifen verwendet, können diese durch Verbundplatten aus einem anderem Material , z.B. Stahl, zu einer Lagereinheit zusammengefaßt werden, was die Montage erleichtert und auch Überstände über die Schwelle erlaubt.

Höhenkorrekturen des Gleisrostes, die z.B. aus Setzungen des Baugrundes herühren können, werden im Regelfall durch Unterfüttern der Schiene auf der Schwelle ausgeführt. Reichen diese Möglichkeiten jedoch nicht aus, können auch die Lager unter den Schwellen durch Einschub von Lagerergänzungsplatten erhöht werden. Um die Einfederung der Lager nicht zu verändern, müssen diese Ausgleichsplatten aus harten Materialien, wie Stahl, Hartgummi usw. sein. In diesem Fall müssen bei den Schwellen, die mit der Betontragschicht verdübelt sind, entweder die Dübelsteine aufgestockt werden oder durch höhere Dübelsteine ersetzt werden.

Die wichtige Gleichwertigkeit der vorgeschlagenen Festen Fahrbahn mit dem klassischen Schottergleis hinsichtlich der Luftschallemission kann auch ohne auf die Schwellen aufgelegte Absorber erreicht werden, wenn die Schwellen mit einem dämpfenden Schüttgut (z.B. aus Recyclingmaterial aus Betonabbruch) eingeschottert werden. In diesem Fall muß verhindert werden, daß harte Fremdkörper in den Spalt zwischen Schwelle und Tragschicht einwandern, die das Einfedern der Schwelle verhindern. Dazu kann der Spalt um die Lager und Dübelelemente vollflächig mit einem weichen Schaum, der wegen der Frostgefahr kein Wasser aufnimmt (z.B. geschlossenporiger Elastomereschaum, Moosgummi) aufgefüttert werden. In gleicher Weise können Abklebungen oder Kittfugen nur am Schwellenrand verwendet werden. Dann muß für eine dauerhaft wirksame Entwässerung des Spaltes gesorgt werden.

Die Erfindung wird anhand der Figuren 1 bis 6 erläutert. Es zeigen:
- Figur 1 u. 2: Schnitte durch eine erfindungsgemäße Feste Fahrbahn senkrecht zur Gleisachse unmittelbar vor einer Gleisschwelle.
Fig. 1 mit normaler Schwelle ohne Ballastierung
Fig. 2 mit verkürzter Schwelle nach Anspruch 9 und Ballastierung durch Schallschutzelemente
- Figur 3: Ein Lager 6 mit einer Tragplatte 11 nach Anspruch 8.
- Figur 4: Schnitt durch ein Lager nach den Ansprüchen 10 und 14
- Figur 5: Schnitt durch ein Lager nach Anspruch 11
- Figur 6: Schnitt durch eine Feste Fahrbahn nach den Ansprüchen 15, 16 und 17

Auf einer erfindungegemäßen Fahrbahn ist eine Schwelle 3 mit einem Dübel 24 in Schwellenachse horizontal unverschieblich und vertikal beweglich auf der Tragschicht 1 gehalten. Auf der Oberfläche 2 der Tragschicht 1 sind etwa in der Achse der Schienen erfindungsgemäße Federelemente als punktförmige Lager 6 der Schwelle angeordnet. Auf den Lagern 6 ist der Gleisrost aus Schwellen 3 und darauf mit einer Schienenbefestigung 5 befestigten Schienen 4 aufgelegt. Das Lager 6 besteht aus einer Platte 7, die im gezeigten Beispiel warzenförmig mit ihr einstückig verbundene Verankerungselemente aufweist. Die Verankerungselemente 8 greifen in entsprechende Ausnehmungen 10 auf der Unterseite der Schwelle 3 ein. Die Fuge 9 zwischen der Platte 7 des Lagers 6 mit den Verankerungselementen 8 wird mit einem geeigneten Mörtel geschlossen und dadurch die Platte 7 mit der Schwelle 3 lage- und höhengenau verbunden. Dieser Arbeitsgang wird zweckmäßig bereits bei der Schwellenfertigung in der Schwellenfabrik durchgeführt. Mit den Verankerungselementen 8 wird eine formschlüssige Verbindung zwischen der Platte 7 und dem Beton der Schwelle 3 erreicht, die auch bei Versagen der Klebefuge zwischen Lager und Schwelle Schubkräfte überträgt.

Eine zweckmäßige Ausgestaltung des Lagers 6 mit einer Platte 11 nach Anspruch 8 mit gestaffelt wachsenden kraftübertragenden Querschnitten 11/1, 11/2, 11/3 zeigt Fig. 3.

Zur Gesamtverformung der Platte 11 leisten bei gegebener Kraft die Plattenbereiche entsprechend ihren tragenden Querschnittsflächen 11/1, 11/2, 11/3 unterschiedliche zu ihrer Größe umgekehrt proportionale Beiträge, sodaß die Gesamtverformung mit wachsender Belastung progressiv abnimmt.

Figur 2 zeigt eine Feste Fahrbahn bei der Schallschutzelemente 12 nach Anspruch 9 auf die Schwellen 3 aufgelagert sind. Durch Heranziehung des Gewichts der Schallschutzelemente 12, die auf den Schwellen 3 gelagert sind, zur Gewichtserhöhung des Gleisrostes, können andere Teile des Gleisrotes leichter ausgebildet werden. Diese Möglichkeit erlaubt eine leichtere Ausbildung der Schwellen 3, die durch günstigere statische Bedingungen bei Verwendung der erfindungsgemäßen Lager 6 auch tatsächlich ausführbar sind.

Die Verminderung der Abmessung der Schwelle 3 durch Heranziehung des Gewichts der Schallschutzelemente 12 nach Anspruch 9 wird durch die gegenüber der normalen Schwellenlänge 14 verminderte Länge 13 in Fig. 2 angedeutet.

Höhenkorrekturen des Gleises, z.B. bei Setzungen der Tragschicht 1 können in einfacher Weise durch Auffüttern des Lagers 6 oder 23 mit Lagerergänzungsplatten 15 erreicht werden. Die Platten 15 können Sicherungsleisten 16 aufweisen, durch die eine Verschiebung der Platten gegenüber dem Lager verhindert wird. In Fig. 4 ist das Beispiel eines Lagers mit Lagerstreifen 23 dargestellt.

Ein aus Lagerstreifen 23 aufgebautes Lager kann zweckmäßig und zur Vereinfachung der Montage mittels einer Verbundplatte 17 zu einer Lagereinheit 18 zusammengefaßt werden.

Die Schallemission des Gleises kann außer durch Schallschutzelemente 12 durch Auffüllung der Fächer 19 zwischen den Schwellen 3 mit losem Schüttgut 20 vermindert werden. In diesem Fall muß der Spalt 21 zwischen Tragschicht 1 und Schwelle 3 gegen das Eindringen von Fremdkörpern besonders aus dem Schüttgut gedichtet werden. Ein geeignetes Mittel 22 zur Abdichtung des Spaltes 21 kann alterungsbeständiger, geschlossenporiger Elastomere-Schaum sein.

## Patentansprüche

1. Feste Fahrbahn für schienengebundenen Verkehr, bestehend aus einer Tragschicht (1), wie sie aus dem Straßendeckenbau an sich bekannt ist, mit im wesentlichen ebener Oberfläche (2) und darauf verlegtem Gleisrost aus Schienen (4) und Schwellen (3), wobei das Gleis vertikal beweglich und horizontal im wesentlichen unverschieblich durch Dübel, die in der Tragschicht (1) verankert und in den Schwellen (3) gleitend geführt sind, gehalten und auf der Tragschicht gelagert ist, **dadurch gekennzeichnet, daß** etwa in der Achse jeder Schiene Federelemente als punktförmige Lager (6,23) unter jeder Schwelle (3) angeordnet sind.

2. Feste Fahrbahn nach Anspruch 1, **dadurch gekennzeichnet, daß** das Federelement ein bei der Schwellenfertigung unverlierbar und höhengenau vormontierbares Lager (6, 23) ist.

3. Feste Fahrbahn nach den Ansprüchen 1 und 2, dadurch **gekennzeich**n e t, daß das Lager (6, 23) mit Hilfe einer mit geeignetem Kunststoffmörtel verfüllten Fuge (9) höhengenau montierbar ist.

4. Feste Fahrbahn nach den Ansprüchen 1 bis 3, **dadurch gekennzeich**n e t, daß das Lager (6, 23) eine aus einem geeigneten Elastomere hergestellte Platte (7,11) aufweist, die mit einem geeigneten Kunststoffmörtel und/oder durch angeformte in die Schwelle (3) einbindende Verankerungselemente (8) unverlierbar mit der Schwelle (3) verbindbar ist.

5. Feste Fahrbahn nach einem der Ansprüche 1 bis 4, **dadurch gekennzeichnet, daß** die Platte (7,11) des Lagers (6, 23) aus einem geschlossenporigen Elastomerschaum hergestellt ist.

6. Feste Fahrbahn nach einem der Ansprüche 1 bis 5, **dadurch gekennzeichnet, daß** die Platte (7,11) des Lagers (6, 23) aus einem elastischen Vollmaterial besteht, das mit Hohlräumen und/oder geeigneter Profilierung versehen und dadurch verformbar ist.

7. Feste Fahrbahn nach einem der Ansprüche 1 bis 6, **dadurch gekennzeichnet, daß** die Federkraft des Lagers (6, 23) mit zunehmender Belastung progressiv ansteigt.

8. Feste Fahrbahn nach Anspruch 6 und 7, **dadurch gekennzeichnet, daß** das Lager (6,23) Platten (11) mit einer Formgebung mit in vertikaler Achse gestaffelt wachsendem kraftübertragenden Querschnitten (11/1, 11/2, 11/3) aufweist.

9. Feste Fahrbahn nach Anspruch 1, **dadurch gekennzeichnet, daß** durch Ausbildung planmäßiger Punktlager der Schwellen (3) unmittelbar unter den Schienenauflagern das Konstruktionsgewicht der Schwelle verminderbar, und das betriebstechnisch wirksame Gesamtgewicht aus dem verminderten Gewicht der Schwellen (3), der Schienen (4) und Schienenbefestigungen (5) durch auf den Schwellen aufgelagerte Schallschutzelemente (12) auf den erforderlichen Sollwert vergrößerbar ist.

10. Feste Fahrbahn nach einem der Ansprüche 1 bis 8, **dadurch gekennzeichnet, daß** das Lager (6,23) in Richtung der Schienen (4) veränderliche vertikale Federsteifigkeiten aufweist und diese Steifigkeit zu den Rändern der Schwelle (3) hin größer wird.

11. Feste Fahrbahn nach einem der Ansprüche 1 bis 10, **dadurch** g e**kennzeichnet,** daß das Lager (6,23) unter den Schwellen (3) durch ein Ergänzungsteil (15) in der Höhe aufstockbar ist, wobei die Gesamtsteifigkeit des aufgestockten Lagers gegenüber der ursprünglichen Lagerung unverändert bleibt.

12. Feste Fahrbahn nach Anspruch 11, **dadurch gekennzeichnet, daß** das Ergänzungsteil (15) eine so große Federsteifigkeit aufweist, daß es zur Einfederung des Lagers (6,23) praktisch keinen Beitrag leistet.

13. Feste Fahrbahn nach den Ansprüchen 11 und 12, **dadurch gekennzeichnet, daß** das Ergänzungsteil (15) durch Sicherungsleisten (16) oder andere geeignete Mittel horizontal gegenüber der Schwelle (3) unverschiebbar ist.

14. Feste Fahrbahn nach den Ansprüchen 1 bis 13, **dadurch gekennzeichnet, daß** das Lager von zwei entlang den Schwellenrändern angeordneten Lagerstreifen (23) gebildet wird.

15. Feste Fahrbahn nach Anspruch 4, **dadurch gekennzeichnet, daß** die Lagerstreifen (23) mit Verbundplatten (17) aus gegenüber den Lagerstreifen härterem Werkstoff zu einer Lagereinheit (18) kombinierbar sind.

16. Feste Fahrbahn nach den Anspruchen 1-15, **dadurch gekennzeichnet,**
• **daß** der Spalt (21) zwischen Schwelle (3) und Tragschicht (1) gegen das Eindringen von Fremdkörpern (20) durch geeignete Mittel (22) z.B. Füllung mit geschlossenporigem Schaum oder Abkleben der umlaufenden Fugen, abdichtbar ist, und
• **daß** die Fächer (19) zwischen den Schwellen (3) mit losen Schüttgütern (20) auffüllbar sind.

## Claims

1. Secure trackway for rail transport, comprising of a support layer (1), as is generally known from road surface construction, with an essentially plane surface (2) and laid upon this a track grid comprising of rails (4) and sleepers (3), wherein the track is vertically movable and horizontally retained and mounted on the support layer essentially non-displaceably by dowels which are anchored in the support layer (1) and slideably guided in the sleepers (3), characteriused in that approxomately along the axis of each track spring elements are arranged underneath each sleeper (3) in the form of punctiform bearings (6, 23).

2. Secure trackway according to claim 1, **characterised in that** the spring element is a bearing (6, 23) which is preassembled during the sleeper manufacture, undetachably and at the precise height.

3. Secure trackway according to the claims 1 and 2, **characterised in that** the bearing (6, 23) can be mounted at precise heights with the aid of a groove (9) filled with suitable synthetic mortar.

4. Secure trackway according to the claims 1 to 3, **characterised in that** the bearing (6, 23) has a plate (7, 11), manufactured from a suitable elastomere, which can be connected to the sleeper (3) in an undetachable manner by means of a suitable synthetic mortar and/or by means of moulded-on anchoring members (8) tied into the sleeper (3).

5. Secure trackway according to one of the claims 1 to 4, **characterised in that** the plate (7, 11) of the bearing (6, 23) is manufactured from a closed-pore elastomeric foam.

6. Secure trackway according to one of the claims 1 to 5, **characterised in that** the plate (7, 11) of the bearing (6, 23) consists of an elastic solid material which is provided with hollow cavities and/or suitable profiles and thus making it deformable.

7. Secure trackway according to one of the claims 1 to 6, **characterised in that** the spring force of the bearing (6, 23) progressively rises with increasing load.

8. Secure trackway according to claim 6 and 7, **characterised in that** the bearing (6, 23) has plates (11) with cross-sections (11/1, 11/2, 11/3) which transmit forces along a vertical axis in a progressive, staggered manner.

9. Secure trackway according to claim 1, **characterised in that** by fitting the bearings at points in the sleepers according to a plan, the structural weight of the sleeper directly beneath the rails can be reduced, and the operationally effective total weight of the reduced weight of the sleepers (3), the rails (4) and rail fixtures (5) can be increased to the required desired value by sound insulation elemnts (12) mounted on the sleepers.

10. Secure trackway according to one of the claims 1 to 8, **characterised in that** the bearing (6, 23) has vertical spring rigidities variable in the direction of the rails (4) and this rigidity increases towards the edges of the sleeper (3).

11. Secure trackway according to one of the claims 1 to 10, **characterised in that** the bearing (6, 23) beneath the sleepers (3) can be increased in height by an additional part (15), wherein the total rigidity of the heightened bearing remains unchanged compared to the original bearing.

12. Secure trackway according to claim 11, **characterised in that** the additional part (15) has a spring rigidity of such magnitude that it makes practically no contribution to the spring deflection of the bearing (6, 23).

13. Secure trackway according to the claims 11 and 12, **characterised in that** the additional part (15) through guard strips or other suitable means is horizontally non-displaceable relative to the sleeper (3).

14. Secure trackway according to one of the claims 1 to 13, **characterised in that** the bearing is formed by two bearing strips (23) arranged along the sleeper edges.

15. Secure trackway according to claim 4, **characterised in that** the bearing strips (23) are combined with composite plates (17), made of material which is harder compared to that of the bearing strips, into a bearing unit (18).

16. Secure trackway according to the claims 1-15, **characterised in that**
- the gap (21) between the sleeper (3) and the support layer (1) can be sealed off against the ingress of foreign bodies (20) by suitable means (22) e.g. by filling with closed-pore foam or applying adhesive to the circumferential grooves, and
- that the compartments (19) between the sleepers (3) can be filled with loose bulk material (20).

## Revendications

1. Voie fixe de circulation sur rails, constituée d'une couche portante (1), comme connu en soi dans le revêtement des routes, présentant une surface (2) sensiblement plane sur laquelle est posée une armature de voie constituée de rails (4) et de traverses (3), la voie étant montée sur la couche portante en étant maintenue de façon à être mobile verticalement et sensiblement immobile horizontalement grâce à des goujons qui sont ancrés dans la couche portante et introduits dans les traverses (3) de façon à pouvoir coulisser, **caractérisée en ce que** des éléments élastiques se présentant sous la forme de supports ponctuels (6, 23) sont agencés en-dessous de chaque traverse (3) sensiblement dans l'axe de chaque rail.

2. Voie fixe selon la revendication 1, **caractérisée en ce que** l'élément élastique est un support (6, 23) préalablement monté de façon imperdable, à une hauteur précise, lors de la fabrication des traverses.

3. Voie fixe selon les revendications 1 et 2, **caractérisée en ce que** le support (6, 23) peut être monté à une hauteur précise avec l'aide d'un joint (9) rempli d'un mortier approprié de matière plastique.

4. Voie fixe selon les revendications 1 à 3, **caractérisée en ce que** le support (6, 23) comporte une plaque (7, 11) fabriquée à partir d'un élastomère approprié, qui peut être reliée de façon imperdable à la traverse (3) au moyen d'un mortier approprié de matière plastique et/ou à l'aide d'éléments d'ancrage (8) conformés qui s'intègrent dans la traverse (3).

5. Voie fixe selon l'une des revendications 1 à 4, **caractérisée en ce que** la plaque (7, 11) du support (6, 23) est fabriquée à partir d'une mousse d'élastomère alvéolaire.

6. Voie fixe selon l'une des revendications 1 à 5, **caractérisée en ce que** la plaque (7, 11) du support (6, 23) est constituée d'un matériau plein élastique qui est doté d'espaces creux et/ou qui est profilé de façon appropriée, et qui est de cette façon déformable.

7. Voie fixe selon l'une des revendications 1 à 6, **caractérisée en ce que** la force élastique exercée sur le support (6, 23) augmente proportionnellement avec la charge.

8. Voie fixe selon la revendication 6 et 7, **caractérisée en ce que** le support (6, 23) comporte des plaques (11) conformées avec des sections transversales (11/1, 11/2, 11/3) de transfert des forces qui augmentent de façon échelonnée suivant un axe vertical.

9. Voie fixe selon la revendication 1, **caractérisée en ce que**, en conformant un support ponctuel plan de la traverse (3) directement en-dessous des supports de rail, le poids de structure de la traverse peut être réduit, et le poids total réel en exploitation constitué du poids réduit des traverses (3), des rails (4) et des fixations de rail (5) peut être augmenté par des éléments d'isolation acoustique (12) de la valeur théorique nécessaire.

10. Voie fixe selon l'une des revendications 1 à 8, **caractérisée en ce que** le support (6, 23) présente, dans la direction des rails (4), une rigidité verticale variable, et cette rigidité augmente en direction des bords de la traverse (3).

11. Voie fixe selon l'une des revendications 1 à 10, **caractérisée en ce que** le support (6, 23) en-dessous des traverses (3) peut être rehaussé au moyen d'une pièce supplémentaire (15), la rigidité totale du support rehaussé restant inchangée par rapport à la disposition d'origine.

12. Voie fixe selon la revendication 11, **caractérisée en ce que** la pièce supplémentaire (15) a une rigidité telle qu'elle ne contribue pratiquement pas à la compression du support (6, 23).

13. Voie fixe selon les revendications 11 et 12, **caractérisée en ce que** la pièce supplémentaire (15) n'est pas déplaçable horizontalement par rapport à la traverse (3) grâce à des rebords de sécurité (16) ou tout autre moyen approprié.

14. Voie fixe selon l'une des revendications 1 à 13, **caractérisée en ce que** le support est formé de deux bandes de support (23) agencées le long des bords de traverse.

15. Voie fixe selon la revendication 14, **caractérisée en ce que** les bandes de support (23) peuvent être combinées à des plaques de liaison (17), en matière plus dure que les bandes de support, pour la liaison à une unité de support (18).

16. Voie fixe selon les revendications 1 à 15, **caractérisée en ce que**
- l'interstice (21) ménagé entre une traverse (3) et la couche portante (1) est comblé de façon étanche, pour empêcher la pénétration de corps étrangers (20), par des moyens appropriés (22), par exemple par remplissage avec une mousse alvéolaire, ou bien par collage des joints périphériques, et **en ce que**
- les compartiments (19) délimités entre les traverses (3) peuvent être comblés avec des matériaux en vrac (20) qui peuvent être retirés.
